# EUROPÄISCHE PATENTSCHRIFT

(11) **EP 0 252 211 B1**
(45) Veröffentlichungstag und Bekanntmachung des Hinweises auf die Patenterteilung: **23.10.1991**
(21) Anmeldenummer: 87103047.4
(22) Anmeldetag: 04.03.1987
(51) Int. Cl.: B21F 3/04

(54) **Maschine zum Wickeln von Federn**
Machine for winding springs
Machine à rouler les ressorts

(30) Priorität: 09.07.1986 DE 3623079
(43) Veröffentlichungstag der Anmeldung: 13.01.1988
(73) Patentinhaber: Thema-Federn GmbH & Co. KG, 57402 Finnentrop (DE)
(72) Erfinder: Plugge, Manfred, D-5950 Finnentrop (DE)
(74) Vertreter: Pürckhauer, Rolf, Dipl.-Ing.

(56) Entgegenhaltungen:
- DE-U- 1 993 530
- GB-A- 1 238 409
- US-A- 2 959 372
- US-A- 3 000 427

## Beschreibung

Die Erfindung bezieht sich auf eine Maschine zum Wickeln von Federn mit einem Mitnehmer für das Federdrahtende, einem Dorn sowie einem Vorschubantrieb, wobei der Dorn zwischen zwei relativ zueinander, aber beim Wickelvorschub gemeinsam bewegbaren Schlitten einspannbar ist.

Eine Maschine dieser Gattung zum Warmwickeln sehr starker Federn mit großem Drahtdurchmesser ist aus der EP-A-0 136 554 bekannt. Diese Maschine ist trotz ihres großen konstruktiven Aufwandes nicht in der Lage, Federn vom Drahtcoil programmgesteuert rationell zu wickeln, da sie dafür nicht ausgelegt ist. Bei dieser bekannten Maschine wird die Feder am Einspannende des Dorns beginnend gewickelt, so daß zum Abnehmen der Feder der Dorn über seine gesamte Länge zurückgezogen werden muß.

Federwickelmaschinen, die programmgesteuert arbeiten, sind zwar in vielfältigen Ausführungen bekannt, wie z.B. aus der DE-PS 29 24 603, DE-AS 17 52 891, DE-OS 35 39 730 und dem DE-GM 19 93 530. Es ist aus diesen Schriften jedoch nicht erkennbar, daß diese bekannten Wickelmaschinen computergesteuert auch Federn mit Drahtdurchmesser bis zu 30 mm kalt und bis zu 50 mm warm wickeln können, obwohl in dem DE-GM 19 93 530 das Wickeln eines gegebenenfalls erhitzten Stabes erwähnt ist. Ferner handelt es sich bei diesen bekannten Wickelmaschinen offenbar um solche, bei denen die Wickeleinrichtung über dem Maschinenbett angeordnet ist, so daß die gewickelten und vom Stab oder Draht abgeschnittenen Federn in das Maschinenbett hineinfallen können.

Der Erfindung liegt die Aufgabe zugrunde, eine programmsteuerbare rationell arbeitende Federwickelmaschine der eingangs genannten Gattung zu schaffen, bei der die fertigen Federn in vorgegebener Anzahl leicht aufgefangen werden können.

Diese Aufgabe wird in Verbindung mit den Oberbegriffsmerkmalen erfindungsgemäß durch die Merkmale des kennzeichnenden Teils des Patentanspruches 1 gelöst. Zweckmäßige Weiterbildungen der Erfindung sind den Unteransprüchen zu entnehmen.

Die Erfindungsgemäße Federwickelmaschine ermöglicht nicht nur die vollautomatische, elektronisch steuerbare Herstellung von Schraubendruckfedern, Schraubenzugfedern, Schenkelfedern und ähnlichen Federn, wobei auch die Anzahl vorgegeben werden kann, sondern mit ihr können auch Federn mit einem Drahtdurchmesser bis zu 30 mm kalt und bis zu 50 mm warm gewickelt werden, und die fertigen Federn können in vorteilhafter Weise in einem Behälter unterhalb der Maschine aufgefangen werden, weil alle Einrichtungen zum Wickeln der Federn seitlich am Maschinenbett geführt sind.

In der Zeichnung ist ein Ausführungsbeispiel der erfindungsgemäßen Maschine dargestellt. Dabei zeigt
- Fig. 1: eine Seitenansicht und
- Fig. 2: eine Ansicht in Längsrichtung der Maschine.

Ein Maschinenbett (1) ist seitlich an einem Maschinenrahmen (2) angebracht und bildet eine Gleitführung für zwei Schlitten (3) und (4), die über Dornzugzylinder (5) relativ zueinander verschiebbar, aber beim Wickeln einer Feder gemeinsam entsprechend dem Federwickelgang durch eine im Maschinenbett (1) befindliche Spindel (nicht dargestellt) verschoben werden. Der Antriebsmotor für die Spindel ist bei (6) angedeutet. Ein langer Dorn (7) ist am einen Ende im Schlitten (4) drehbar befestigt und wird durch einen Konus (8) am anderen Ende in einem Mitnehmer (9) zentriert, der durch einen Antrieb (10) am Schlitten (3) gedreht wird, um das Ende einer Drahtzufuhr (11) bei gleichzeitigem Vorschub der Schlitten (3,4) um den Dorn (7) zu wickeln, bis die vorgewählte Windungszahl einer Feder gewickelt ist. Beim Wickeln der Feder dreht sich der Dorn (7) zwangsläufig mit. Er kann durch zwei untere Stützlünetten (12) und eine obere Stützlünette (13) abgestützt werden, die entsprechend dem Durchmesser des Dorns (7) einstellbar sind. Bei rechtsgewickelten Federn wird die obere Stützlünette (13) in der Regel nicht gebraucht; sie wird unter Umständen bei linksgewickelten Federn zum Einsatz gebracht.

Nach dem Wickeln einer Feder, für die der Draht (11) über Einführrollen (14) mit Rücklaufsperre zugeführt wird, dreht sich der Mitnehmer (9) etwas zurück, so daß die Feder entspannt wird und ihren Reibungsschluß mit dem Dorn (7) verliert. Durch programmgesteuerte Betätigung der Dornzugzylinder (5) werden die Schlitten (3,4) auseinandergefahren, so daß der Dorn (7) aus der Feder herausgezogen wird, die dann noch an der Drahtzufuhr (11) in den Einführrollen (14) sitzt. Diese sind an einer supportähnlichen Verstelleinrichtung (15) am Maschinenrahmen (2) in der Höhe und senkrecht zur Achse des Dorns (7) verstellbar. Außerdem sind die Einführrollen (14) um eine senkrechte Achse schwenkbar gelagert, so daß sie sich auf die Steigung der Federwindungen einstellen können. In dieser Stellung können sie dann durch einen Stellzylinder (16) festgestellt werden.

An der Verstelleinrichtung (15) ist eine Schere (17) (siehe Fig. 2) schwenkbar gelagert. Diese Schere (17) wird an die gewickelte Feder bzw. die Drahtzufuhr (11) herangeschwenkt und schneidet die Feder von der Drahtzufuhr (11) ab. Die fertige Feder kann dann in einen Behälter (nicht dargestellt) unter der Maschine fallen, da das Maschinenbett (1) seitlich angeordnet ist.

Die Drahtzufuhr (11) erfolgt von einer Haspel (18), wobei zwei solcher Haspeln (18) an einem auf einer Säule (19) drehbar gelagerten zweiarmigen Träger (20) angebracht sind, und zwar so, daß sich die eine Haspel (18) in Arbeitsstellung und die andere in Warte- bzw. Beschickungsstellung befindet.

Die Dornzugzylinder (5) sind in Konsolen (21) eingespannt und werden zusätzlich durch Verbindungslaschen (22) gehalten.

## Patentansprüche

1. Maschine zum Wickeln von Federn mit einem Mitnehmer (9) für das Federdrahtende, einem Drehantrieb, einem Dorn (7) sowie einem Vorschubantrieb (6), wobei der Dorn (7) zwischen zwei relativ zueinander, aber beim Wickelvorschub gemeinsam bewegbaren Schlitten (3, 4) einspannbar ist, die an einem Maschinenbett (1) verschiebbar gelagert sind, dadurch gekennzeichnet, daß der Mitnehmer (9) an dem Drehantrieb sitzt und das freie Ende des Dorns (7) zentriert, wobei die Anordnung so getroffen ist, daß die Feder vom freien Ende des Dorns (7) her auf eine beliebige, programmgesteuerte Länge bei ortsfest verbleibender Drahtzufuhr (11) gewickelt wird.

2. Maschine nach Anspruch 1, dadurch gekennzeichnet, daß an einer Verstelleinrichtung (15) entsprechend der Wickelsteigung der Feder schwenkbare und mit einem Stellzylinder (16) feststellbare Draht-Einführrollen (14) sowie eine einschwenkbare Schere (17) zum Abschneiden der gewickelten Feder vom zugeführten Draht (11) angeordnet sind und daß zwei Drahthaspeln (18) an einem zweiarmigen Träger (20) vorgesehen sind, der auf einer ortsfest am Maschinenrahmen (2) sitzenden Säule (19) zwischen einer Arbeitsstellung und einer Warte- bzw. Beschickungsstellung schwenkbar gelagert ist.

3. Maschine nach Anspruch 1 oder 2, dadurch gekennzeichnet, daß für den fest am Maschinenrahmen (2) befindlichen Vorschubantrieb (6) eine Kugelumlaufspindel vorgesehen ist, die in einer Spindelmutter des den Drehantrieb (10) für den Mitnehmer (9) aufweisenden Schlittens (3) sitzt.

4. Maschine nach einem der Ansprüche 1 bis 3, gekennzeichnet durch drei wahlweise an- und einstellbare Stützlünetten (12, 13), für den Dorn (7).

5. Maschine nach einem der Ansprüche 1 bis 4, dadurch gekennzeichnet, daß die Schlitten (3, 4) seitlich am Maschinenbett (1) angeordnet sind.

## Claims

1. Machine for winding springs with a driver (9) for the end of the spring wire, a rotating drive, a mandrel (7) and an advancing drive (6), the mandrel (7) being clampable between two carriages (3, 4) movable relative to one another, but movable together during the winding advance, and which are slidably mounted on a machine bed (1), characterised in that the driver (9) is mounted on the rotating drive and centres the free end of the mandrel (7), the arrangement being such that the spring is wound from the free end of the mandrel (7) to a desired, program-controlled length with the wire supply (11) remaining stationary.

2. Machine according to Claim 1, characterised in that wire lead-in rollers (14) swingable in accordance with the winding pitch of the spring and securable in position by a setting cylinder (16), as well as a cutter (17) which can be swung in for cutting the wound spring off from the supplied wire (11), are arranged on an adjusting device (15), and two wire rod reels (18) are provided on a two-armed carrier (20) rotatably mounted between a working position and a waiting or loading position on a column (19) fixedly mounted on the machine frame (2).

3. Machine according to Claim 1 or 2, characterised in that a ball circulation spindle seated in a spindle nut of the carriage (3) comprising the rotating drive (10) for the driver (9) is provided for the advancing drive (6) located fixedly on the machine frame (2).

4. Machine according to any one of claims 1 to 3, characterised by three selectively adjustable and settable supporting rests (12, 13) for the mandrel (7).

5. Machine according to any one of claims 1 to 4, characterised in that the carriages (3, 4) are arranged sideways on the machine bed (1).

## Revendications

1. Machine pour enrouler des ressorts, comportant un organe d'entraînement (9) servant à entraîner une extrémité du fil du ressort, un dispositif d'entraînement rotatif, un mandrin (7) ainsi qu'un dispositif d'avance (6), le mandrin (7) pouvant être serré entre deux chariots (3,4) déplaçables l'un par rapport à l'autre, mais en commun lors de l'avance exécutée lors de l'enroulement, et montés de manière à être déplaçables sur un banc (1) de la machine, caractérisée par le fait que l'organe d'entraînement (9) est en appui sur le dispositif d'entraînement en rotation et centre l'extrémité libre du mandrin (7), le dispositif étant agencé de telle sorte que le ressort est enroulé, à partir de l'extrémité libre du mandrin (7), sur une longueur quelconque, commandée au moyen d'un programme, alors que le système (11) d'alimentation en fil reste fixe.

2. Machine suivant la revendication 1, caractérisée par le fait que des galets (14) d'introduction du fil, qui peuvent pivoter en fonction du pas d'enroulement du ressort et peuvent être fixés au moyen d'un vérin de réglage (16), ainsi qu'une cisaille pivotante (17) servant à sectionner le ressort enroulé, du fil amené (11) sont disposés sur un dispositif de réglage (15), et que deux dérouleurs de fil (18) sont prévus sur un support à deux bras (20), qui est monté sur une colonne (19), montée fixe sur le châssis (2) de la machine, de manière à pouvoir pivoter entre une position de travail et une position d'attente de chargement.

3. Machine suivant la revendication 1 ou 2, caractérisée par le fait que pour le dispositif d'avance (6) monté fixe sur le châssis (2) de la machine, il est prévu une vis à billes, qui est montée dans un écrou de broche du chariot (3) qui comporte le dispositif d'entraînement en rotation (10) pour l'organe d'entraînement (9).

4. Machine suivant l'une des revendications 1 à 3, caractérisée par deux lunettes d'appui (12 et 13) qui peuvent être serrées et réglées au choix, pour le mandrin (7).

5. Machine selon l'une des revendications 1 à 4, caractérisée par le fait que les chariots (3,4) sont disposés latéralement sur le banc (1) de la machine.
